# EUROPÄISCHE PATENTSCHRIFT

(11) **EP 1 100 068 B1**
(45) Veröffentlichungstag und Bekanntmachung des Hinweises auf die Patenterteilung: **07.01.2009**
(21) Anmeldenummer: 00123963.1
(22) Anmeldetag: 03.11.2000
(51) Int. Cl.: G09G 5/00, G09G 3/20

(54) **Vorrichtung zur Verbesserung der Bilddarstellung auf einem Display**
Apparatus for improving imaging on a display device
Dispositif pour améliorer l'affichage sur un dispositif de visualisation

(30) Priorität: 11.11.1999 DE 19954029
(43) Veröffentlichungstag der Anmeldung: 16.05.2001
(73) Patentinhaber: Grundig Multimedia B.V., 1083 HJ Amsterdam (NL)
(72) Erfinder: Fischbeck, Udo, Grundig AG, 90471 Nürnberg (DE); Friebe, Markus, Grundig AG, 90471 Nürnberg (DE)
(74) Vertreter: Pröll, Jürgen

(56) Entgegenhaltungen:
- EP-A- 0 439 714
- EP-A- 0 610 829
- US-A- 5 764 240
- US-A- 5 774 110
- US-A- 5 892 551
- PATENT ABSTRACTS OF JAPAN vol. 016, no. 492 (E-1278), 12. Oktober 1992 (1992-10-12) & JP 04 180377 A (MATSUSHITA ELECTRIC IND CO LTD), 26. Juni 1992 (1992-06-26)
- PATENT ABSTRACTS OF JAPAN vol. 1999, no. 13, 30. November 1999 (1999-11-30) & JP 11 231838 A (FRON TEC:KK), 27. August 1999 (1999-08-27)

## Beschreibung

Die Erfindung betrifft eine Vorrichtung zur Verbesserung der Bilddarstellung auf einem Display.

Zu einer Darstellung von Bildsignalen einer ersten, niedrigen Auflösung auf einem Display mit einer weiteren, höheren Auflösung kann im einfachsten Fall die Pixelzahl sowohl in horizontaler als auch in vertikaler Richtung erhöht, beispielsweise verdoppelt, werden.

Weiterhin kann zu diesem Zweck eine Interpolation des Bildsignals erfolgen. Nachteilig bei einer derartigen Interpolation ist, daß beim Vorliegen von harten Übergängen bzw. beim Vorliegen von steilen Signalflanken im Bildsignal der niedrigen Auflösung durch den Interpolationsvorgang Zwischenstufen erzeugt werden, die im wiedergegebenen Bild in Form von verwaschenen unscharfen Kanten sichtbar sind.

Aus DE-A-197 14 906 ist ein Verfahren zur Verbesserung der Bildauflösung bei Farbwiedergabegeräten bekannt. Bei diesen Geräten besteht jeder herkömmliche elementare Farbpunkt aus mehreren zu einer Einheit formartierten Farbpixeln. Aus den Farbpixeln der herkömmlichen elementaren Farbpunkte werden zeitweilig neue zusätzliche Farbpunkte gebildet, deren Farbzentren außerhalb der Farbzentren der herkömmlichen Farbpunkte liegen. Hierbei werden die Bilder aus herkömmlichen Farbpunkten und aus diesen Bildern abgeleitete Bilder aus zusätzlichen Farbpunkten in schneller Folge nacheinander erregt.

Aus EP-B-0 457 329 ist eine flüssige Kristallanzeigevorrichtung bekannt. Diese Anzeigevorrichtung besteht aus
- einer ersten A/D-Wandlereinrichtung zum Abtasten eines analogen Bildeingangssignals nach dem Erzeugen eines ersten Abtasttaktes und zum Umwandeln dieses Signals in erste digitale Abstufungsdaten;
- einer zweiten A/D-Wandlereinrichtung zum Abtasten des analogen Bildeingangsignals nach dem Erzeugen eines zweiten Abtasttaktes mit derselben Periode und zum Umwandeln dieses Signals in zweite digitale Abstufungsdaten;
- einer mit dem Ausgang der ersten A/D-Wandlereinrichtung verbundenen Verzögerungseinrichtung zum Verzögern der ersten digitalen Abstufungsdaten um etwa eine halbe Periode des ersten Abtasttaktes;
- einer mit den Ausgängen der ersten A/D-Wandlereinrichtung und der Verzögerungseinrichtung verbundenen Selektionsschaltereinrichtung zum Selektieren und Ausgeben eines Ausgangssignals von diesen als Reaktion auf Selektionssteuersignal;
- einer Signalverarbeitungseinrichtung, die in Paarform digitaler Abstufungsdaten mit den Ausgangssignalen der Selektionsschaltereinrichtung und der zweiten A/D-Wandlereinrichtung versorgt wird, um diese in analoge Werte zum Ausgeben eines Paares analoger Abstufungsdaten umzuwandeln;
- einer Anzeigetafeleinrichtung mit mehreren Zeilenleitungen, mehreren Spaltenleitungen und diesen entsprechend angeordneten Bildelementen, um eine Abstufungsanzeige als Reaktion auf analoge Abstufungsdaten, welche an jedes von den Spaltenleitungen und Zeilenleitung selektiertes Bildelement geliefert werden, bereitzustellen;
- einer mit dem Paar analoger Abstufungsdatenanteile in einer sequentiellen Reihenfolge versorgten Source-Treibereinrichtung, zum Umwandeln dieser in parallele Paare analoger Abstufungsdatenanteile für jede vorgegebene Paaranzahl und Liefern dieser an die entsprechenden Spalten und Zeilen der Anzeigetafel;
- einer Gate-Treibereinrichtung zum selektiven Ansteuern der mehreren Zeilenleitungen der Anzeigetafel; und
- einer Steuereinrichtung, wodurch in einem Doppelauflösungsanzeigenmodus der erste und der zweite Abtasttakt erzeugt werden, nachdem sie um 180° in der Phase verschoben wurden, und das Selektionssteuersignal zum Steuern der Selektionsschaltereinrichtung erzeugt wird, um das Ausgangssignal der Verzögerungseinrichtung zu selektieren, und in einem Standardauflösungsanzeigemodus der erste und der zweite Abtasttakt gleichphasig zueinander erzeugt werden und das Selektionssteuersignal zum Steuern des Selektionsschalters erzeugt wird, um das Ausgangssignal der ersten A/D-Wandlereinrichtung zu selektieren.

Aus EP-0-439 714 ist ein Antialiasingverfahren für Rastbilder, welche aus einer Rechnerumsetzung eines ursprünglichen Rastbildes in ein sich daraus ergebendes Rasterbild resultieren, bekannt. Das neue Rasterbild weist hierbei eine größere Anzahl von Bildelementen auf, als das ursprüngliche Rastbild, wobei das Verfahren die folgenden Schritte umfaßt:
a) in dem ursprünglichen Bild definieren von Bildelementegruppen zu je vier Bildelementen, die an Schnittpunkten aufeinandertreffen,
b) definieren eines rechteckigen Bereichs durch die Mittelpunkte der vier Bildelemente des ursprünglichen Bildes, wobei der rechteckige Bereich in acht dreieckige Bereiche unterteilt wird und vier der dreieckigen Bereiche einen inneren rechteckigen Bereich bilden, der innerhalb des definierten rechteckigen Bereichs zentriert ist, und vier der dreieckigen Bereiche dreieckige Außenbereiche bilden, die an die dreieckigen Bereiche des inneren rechteckigen Bereichs angrenzen,
   und durch die folgenden Schritte gekennzeichnet ist:
c) zuordnen einer Farbe zu jedem der vier dreieckigen Außenbereiche des ursprünglichen Rasterbildes, die gleich ist wie die Farbe der benachbarten Viererpixelgruppe in dem ursprünglichen Bild;
d) wenn genau ein Paar von diagonal entgegengesetzten Bereichen der dreieckigen Außenbereiche dieselbe Farbe hat, Zuordnen dieser Farbe zu allen der dreieckigen Bereiche des inneren rechteckigen Bereichs, ansonsten Zuordnen derselben Farbe, die der benachbarte dreieckige Außenbereich hat, zu jedem dreieckigen Bereich des inneren rechteckigen Bereichs;
e) Zuordnen eines jeden der dreieckigen Bereiche des ursprünglichen Rasterbildes zu ausgewählten Bildelementen des resultierenden Bildes und Zuordnen der Farben, die durch den Schritt d) den dreieckigen Bereichen des ursprünglichen Rasterbildes zugeordnet wurden, zu den entsprechenden der ausgewählten Bildelemente des resultierenden Rasterbildes.

Die EP-A- 0 610 829 befasst sich mit dem gleichzeitigen Darstellen eines Grafikbildes mit einem Video-Bild, wobei das im Chrominaz-Luminanz-Format Format vorliegende Videobild in ein Rasterbild umgewandelt und hinsichtlich seiner Auflösung an das vom Bildschirm darstellbare Raster-Bildformat angepasst wird, um beide gleichzeitig so darstellen zu können, dass das Videobild in einem Fenster des Grafikbildes erscheint.

Aus US 5774110 ist eine Vorrichtung bekannt mit einem Eingang für ein Bildsignal; einem mit dem Eingang Verbundenen ersten Signalweg, welcher einen Interpolator aufweist; einem mit dem Eingang Verbundenen Zweiten Signalweg; welcher Verzögerungsmittel aufweist; und einem an die beiden Signalwege angeschlossenen Schalter. Das Verzögerungsmittel bewirkt eine Synchronisierung zwischen einem von dem Interpolator verarbeiteten Bildsignal und einem nicht verarbeiteten Bildsignal.

Ausgehend von diesem Stand der Technik liegt der Erfindung die Aufgabe zu Grunde, eine Vorrichtung aufzuzeigen, welche die Bilddarstellung auf einem Display höherer Auflösung verbessert, bei Vorliegen eingangsseitiger Bildsignale niedriger Auflösung.

Diese Aufgabe wird durch eine Vorrichtung mit den im Anspruch 1 angegebenen Merkmalen gelöst. Vorteilhafte Ausgestaltungen und Weiterbildungen der Erfindung sind Gegenstand der abhängigen Ansprüche.

Die Vorteile der Erfindung bestehen insbesondere darin, daß in Abhängigkeit vom vorliegenden Bildinhalt und der Historie des Bildes automatisch eine Entscheidung dahingehend getroffen wird, ob an auftretenden Übergängen ein Interpolationsvorgang durchgeführt und damit im Bild mit höherer Auflösung ein weicher Übergang geschaffen wird oder ob auch im Bild mit höherer Auflösung ein harter Übergang auftritt. Diese Vorgehensweise erlaubt es, auch im Bild mit höherer Auflösung dem Bildinhalt Rechnung zu tragen und natürliche Übergänge weich darzustellen und harte Übergänge, beispielsweise im Bild schräg von oben nach unten verlaufende Seitenlinien eines Tennisplatzes, hart darzustellen, d.h. keine Interpolation durchzuführen. Durch die genannte Einbeziehung der Historie des Bildes kann dabei die Qualität der Bilddarstellung auf dem Display wesentlich verbessert werden.

Weitere vorteilhafte Eigenschaften der Erfindung ergeben sich aus der Erläuterung eines Ausführungsbeispiels anhand der Figuren. Es zeigt:
- FIG 1: ein Blockschaltbild einer Vorrichtung gemäß der Erfindung,
- FIG 2: ein Diagramm zur Veranschaulichung eines weichen Übergangs, und
- FIG 3: ein Diagramm zur Veranschaulichung eines harten Übergangs.

Die Figur 1 zeigt ein Blockschaltbild einer Vorrichtung gemäß der Erfindung. An deren Eingang 1 steht ein Eingangssignal E zur Verfügung, welches einem Bildsignal mit einer ersten Auflösung entspricht. Beispielsweise handelt es sich um ein Bildsignal mit 680 Pixeln in Horizontalrichtung und 525 Pixeln in Vertikalrichtung.

Dieses Bildsignale wird einem in einen ersten Signalweg angeordneten Interpolator 2 und einer in einem zweiten, parallel zum ersten angeordneten Signalweg gelegenen Verzögerungsschaltung 3 zugeführt. Am Ausgang des Interpolators 2 und am Ausgang der Verzögerungsschaltung 3 steht jeweils ein Bildsignal mit einer zweiten Auflösung zur Verfügung, welche höher ist als die erste Auflösung.

Das Ausgangssignal des Interpolators 2 wird einer Klemme a eines Schalters 6 zugeführt. Das Ausgangssignal der Verzögerungsschaltung 3 wird an die Klemme b des Schalters 6 weitergeleitet.

Der Schalter 6 wird von einem Schaltersteuersignal S1 entweder in die Schaltstellung a oder in die Schaltstellung b gebracht und ist damit entweder für das Ausgangssignal des Interpolators 2 oder für das Ausgangssignal der Verzögerungsschaltung 3 durchlässig.

Das Ausgangssignal des Schalters 6, bei dem es sich um ein Bildsignal mit der zweiten, höheren Auflösung handelt, wird einem Display 7 zugeführt und dort dargestellt. Bei diesem Display handelt es sich beispielsweise um eine LCD-Anzeige.

Zur Erzeugung des Schaltersteuersignals S1 ist eine Recheneinheit 4 vorgesehen, die weiterhin ein Steuersignal S2 für die Verzögerungsschaltung 3 und ein Steuersignal S3 für den Interpolator 2 zur Verfügung stellt. Dem Eingang der Recheneinheit 4, die vorzugsweise in Form eines Mikrocomputers realisiert ist, wird das am Eingang 1 der Vorrichtung anliegende Bildsignal mit der ersten, niedrigen Auflösung zugeführt. Weiterhin steht die Recheneinheit mit einem Speicher 5 in Verbindung.

In der Recheneinheit 4 erfolgt eine Analyse des Bildsignals mit der ersten Auslösung. Im Rahmen dieser Analyse werden insbesondere im Bildsignal vorhandene Übergänge bzw. Flanken erkannt. Die Recheneinheit sorgt weiterhin für eine Abspeicherung von Informationen über im Bildsignal auftretende Übergänge im Speicher 5. Dabei werden insbesondere Daten abgespeichert, die die Koordinaten des Übergangs im jeweiligen Bild und auch die Richtung des Überganges (hell - dunkel oder dunkel - hell) und weiterhin den Verlauf einer Kante im Bild kennzeichnen.

Die Recheneinheit 4 verwendet die aktuellen und die bereits abgespeicherten Informationen über die im Bildsignal vorhandenen Übergänge zur Ermittlung der Steuersignale S1. S2 und S3. Die bereits abgespeicherten Informationen über im Bildsignal vorhandene Übergänge können dabei Übergänge sein, die in bereits übertragenen Bildabschnitten des aktuellen Halb- oder Vollbildes liegen, oder Übergänge, die in vorherigen Halb- oder Vollbildem detektiert wurden, oder beide vorgenannten Übergangstypen.

Die Figur 2 zeigt ein Diagramm zur Veranschaulichung eines weichen Überganges. Der Signalverlauf E entspricht dabei dem am Eingang 1 anliegenden Bildsignal, der Signalverlauf D dem am Ausgang des Schalters 6 bereitgestellten Bildsignal, welches auf dem Display 7 dargestellt wird. Das Eingangssignal E weist dabei einen weichen Übergang auf, der durch einen niedrigen Sprung symbolisiert ist. Das daraus abgeleitete Signal D, welches auf dem Display 7 dargestellt wird, wird in diesem Falle durch den Interpolator ermittelt. Dies hat zur Folge, daß aufgrund des Interpolationsvorganges im Signal D, welches gegenüber dem Signal E eine höhere Auflösung aufweist, eine Zwischenstufe vorhanden ist, aufgrund derer das auf dem Display 7 dargestellte Signal einen weichen, natürlichen Übergang aufweist.

Die Figur 3 zeigt ein Diagramm zur Veranschaulichung eines harten Überganges. Der Signalverlauf E entspricht dabei dem am Eingang 1 anliegenden Bildsignal, der Signalverlauf D dem am Ausgang des Schalters 6 bereitgestellten Bildsignal, welches auf dem Display 7 dargestellt wird. Das Eingangssignal E weist dabei einen harten Übergang auf, der durch einen hohen Sprung symbolisiert ist. Das daraus abgeleitete Signal D, welches auf dem Display 7 dargestellt wird, wird in diesem Falle mittels der Verzögerungsschaltung 3 erzeugt. Dies hat zur Folge, daß der im Eingangssignal vorhandene Übergang nicht durch einen Interpolationsvorgang verschliffen wird, sondern bestehen bleibt, und als harter Sprung auch im Signal D, welches auf dem Display dargestellt wird, auftritt. Das Signal D ist lediglich gegenüber dem Signal E verzögert, wobei diese Verzögerung so gewählt ist, daß sie einerseits an die Verarbeitungszeit in der Recheneinheit 4, andererseits auch an die Verarbeitungszeit im Interpolator 2 angepaßt ist und über die Historie des Bildinhaltes die zeitlich/geometrisch richtige Position ermittelt wird.

Die von der vorstehend beschriebenen Vorrichtung durchgeführte Signalverarbeitung und damit auch die Umschaltung des Schalters 6 arbeiten pixelgenau.

## Patentansprüche

1. Vorrichtung zur Verbesserung der Bilddarstellung auf einem Display, mit
- einem Eingang (1) für ein Bildsignal einer ersten Auflösung,
- einem mit dem Eingang (1) verbundenen ersten Signalweg, welcher einen Interpolator (2) aufweist, der ausgangsseitig ein Bildsignal mit einer zweiten, höheren Auflösung zur Verfügung stellt,
- einem mit dem Eingang (1) verbundenen zweiten Signalweg, welcher Verzögerungsmittel (3) aufweist, an deren Ausgang ebenfalls ein Bildsignal mit der zweiten, höheren Auflösung abgreifbar ist,
- einem an die beiden Signalwege angeschlossenen Schalter (6), der in Abhängigkeit von einem Schaltersteuersignal (S1) entweder das Ausgangssignal des ersten Signalweges oder das Ausgangssignal des zweiten Signalweges an seinem Ausgang zur Verfügung stellt,
- einem mit dem Schalter (6) verbundenen Display (7) zur Darstellung der Bildsignale mit der zweiten, höheren Auflösung, und
- einer mit dem Eingang (1) verbundenen Recheneinheit (4), die zur Erzeugung des Schaltersteuersignales (S1) in Abhängigkeit vom Bildinhalt zeitlich vorhergehender Bildabschnitte des Bildsignals dient,
**dadurch gekennzeichnet, dass**
die Vorrichtung einen mit der Recheneinheit (4) verbundenen Speicher (5) zur Abspeicherung von Informationen über Signalflanken in zeitlich vorhergehenden Bildabschnitten des Bildsignals aufweist.

2. Vorrichtung nach Anspruch 1,
**dadurch gekennzeichnet, dass**
die zeitlich vorhergehenden Bildabschnitte des Bildsignals Bildabschnitte des aktuellen Halb- oder Vollbildes sind.

3. Vorrichtung nach Anspruch 1 oder 2,
**dadurch gekennzeichnet, dass**
die zeitlich vorhergehenden Bildabschnitte des Bildsignals Bildabschnitte zeitlich vorhergehender Halb- oder Vollbilder sind.

4. Vorrichtung nach einem der Ansprüche 1 bis 3,
**dadurch gekennzeichnet, dass**
das Display (7) eine LCD-Anzeige ist.

## Claims

1. Device for improving the picture representation on a display, with
- an input (1) for a picture signal of a first resolution,
- a first signal path which is connected to the input (1), and which has an interpolator (2), which makes a picture signal with a second, higher resolution available on the output side,
- a second signal path which is connected to the input (1), and has delay means (3), at the output of which a picture signal with the second, higher resolution can also be tapped,
- a switch (6) which is connected to the two signal paths, and makes available at its output, depending on a switch control signal (S1), either the output signal of the first signal path or the output signal of the second signal path,
- a display (7), which is connected to the switch (6), to show the picture signals with the second, higher resolution, and
- a computing unit (4) which is connected to the input (1), and is used to generate the switch control signal (S1) depending on the picture content of earlier picture sections of the picture signal,
**characterized in that**
the device has a memory (5) which is connected to the computing unit (4), to store information about signal edges in earlier picture sections of the picture signal.

2. Device according to Claim 1,
**characterized in that**
the earlier picture sections of the picture signal are picture sections of the current half or full picture.

3. Device according to Claim 1 or 2,
**characterized in that**
the earlier picture sections of the picture signal are picture sections of earlier half or full pictures.

4. Device according to one of Claims 1 to 3,
**characterized in that**
the display (7) is an LCD display.

## Revendications

1. Dispositif pour améliorer l'affichage d'une image sur un dispositif de visualisation, comportant
- une entrée (1) pour un signal d'image d'une première résolution,
- un premier trajet de signal relié à l'entrée (1), qui présente un interpolateur (2), qui délivre côté sortie un signal d'image avec une seconde résolution plus élevée,
- un second trajet de signal relié à l'entrée (1), qui présente des moyens de retard (3), à la sortie duquel un signal d'image avec la seconde résolution plus élevée peut également être prélevé,
- un commutateur (6) relié aux deux trajets de signaux, qui délivre à sa sortie soit le signal de sortie du premier trajet de signal soit le signal de sortie du second trajet de signal selon un signal de commande de commutateur (S1),
- un dispositif de visualisation (7) relié au commutateur (6) pour afficher les signaux d'image avec la seconde résolution plus élevée, et
- une unité de calcul (4) reliée à l'entrée (1), qui est utilisée pour générer le signal de commande de commutateur (S1) selon le contenu d'image des tronçons d'image précédents du signal d'image,
**caractérisé en ce que**
le dispositif présente une mémoire (5) reliée à l'unité de calcul (4) pour mémoriser des informations concernant les flancs de signal dans les tronçons d'image précédant du signal d'image.

2. Dispositif selon la revendication 1, **caractérisé en ce que** les tronçons d'image précédents du signal d'image sont des tronçons d'image de la moitié d'image ou de l'image complète actuelle.

3. Dispositif selon la revendication 1 ou 2, **caractérisé en ce que** les tronçons d'image précédents du signal d'image sont des tronçons d'image des moitiés d'image ou des images complètes précédentes.

4. Dispositif selon l'une des revendications 1 à 3, **caractérisé en ce que** le dispositif de visualisation (7) est un affichage LCD.
